# EUROPÄISCHE PATENTSCHRIFT

(11) **EP 3 516 141 B1**
(45) Veröffentlichungstag und Bekanntmachung des Hinweises auf die Patenterteilung: **09.12.2020**
(21) Anmeldenummer: 17780000.0
(22) Anmeldetag: 14.09.2017
(51) Int. Cl.: E05C 3/04, E05B 17/22, E05B 47/06, E05B 45/06, E05B 65/02, E05B 47/00

(54) **ELEKTROMECHANISCHER VERSCHLUSS MIT EINER DREHRIEGELANORDNUNG MIT AUSWERTBAREM TÜRKONTAKT ZUR ANSTEUERUNG EINER ANZEIGEEINRICHTUNG WIE LED-MODUL**
ELECTROMECHANICAL CLOSURE HAVING A ROTARY LATCH ARRANGEMENT WITH AN EVALUATABLE DOOR CONTACT FOR CONTROLLING A DISPLAY DEVICE SUCH AS A LED MODULE
DISPOSITIF DE FERMETURE ÉLECTROMÉCANIQUE COMPRENANT UN ENSEMBLE PÊNE ROTATIF ÉQUIPÉ D'UN CONTACT DE PORTE POUVANT ÊTRE ÉVALUÉ, SERVANT À COMMANDER UN DISPOSITIF D'AFFICHAGE TEL QU'UN MODULE À DEL

(30) Priorität: 22.09.2016 DE 202016005818 U; 22.09.2016 DE 202016005817 U
(43) Veröffentlichungstag der Anmeldung: 31.07.2019
(73) Patentinhaber: DIRAK Dieter Ramsauer Konstruktionselemente GmbH, 58256 Ennepetal (DE)
(72) Erfinder: OLKAY, Cem, 58454 Witten (DE); KRAUSE, Daniel, 58454 Witten (DE)
(74) Vertreter: Cohausz & Florack
(86) Internationale Anmeldenummer: PCT/EP2017/001090
(87) Internationale Veröffentlichungsnummer: WO 2018/054528

(56) Entgegenhaltungen:
- EP-A1- 2 138 655
- WO-A1-2007/140548
- WO-A1-2016/045763
- WO-A1-2016/049461
- DE-U1-202011 103 840
- US-A1- 2007 240 463

## Beschreibung

### Gebiet der Erfindung

Die Erfindung betrifft ein Verschlusssystem mit den Merkmalen vom Anspruch 1.

### Stand der Technik

Eine Sensoranordnung, die die Stellung des Riegels einer Verschlussanordnung detektiert und ein Signal abgibt, das eine Anzeige des Riegelzustandes liefert, ist bekannt. Es sei beispielsweise auf die schon genannte DE 20 2008 003 720 U1 verwiesen, dort auf die Fig. 2, 9A bis 9C , bei der eine von dem Daumen eines Zylinders verschiebliche Verriegelungsstange ein Sensor 18 vorgesehen ist, der wiederum zur Steuerung anderer Einrichtungen dient

WO2016045763 A1 offenbart ein mechanisches Drehriegelsystem mit einem Sensor zur Erfassung der Stellung des Drehriegels.

EP2138655 A1 offenbart eine Schutzkappe für einen Drehriegel.

### Aufgabe der Erfindung

Aufgabe der Erfindung ist es, ein Verschlusssystem mit einer Sensoreinrichtung so zu gestalten, dass es einfacherer, flexibler aufgebaut und montiert werden kann.

### Lösung der Aufgabe

Gelöst wird die Aufgabe erfindungsgemäß durch einen Gleitschuh zum Aufstecken auf die Riegelzunge eines in einer Tür montierten Drehriegels, zum Auflaufen auf eine vom Türrahmen getragenen Gleitrampe, wobei der Gleitschuh ein Gehäuse mit einer Aussparung bildet, in die alternativ ein Magnet oder ein berührungslos wirkender Magnetfeldsensor eingebracht ist. Die Drehriegelanordnung ist durch den Gleitschuh leichtgängiger, zum anderen erlaubt ein Adapter das Aufstecken auf die Riegelzunge und dadurch eine größere Flexibilität. Dabei können in einer Tür montierte Drehriegel auf eine vom Türrahmen getragene Gleitrampe auflaufen, wobei der Gleitschuh ein Gehäuse mit einer Aussparung umfasst, die zum Einsetzen von alternativ eines Magneten oder einem berührungslos wirkenden Magnetfeldsensor umfasst.

Gemäß einer Weiterbildung der Erfindung ist auch die Gleitrampe mit einer Aussparung zur Aufnahme eines alternativ auch berührungslos wirkenden Magnetfeldsensors oder eines Magneten vorgesehen.

Gemäß einer noch anderen Ausführungsform weist die Gleitrampe eine Klebefläche auf der Rahmenseite des Gehäuses auf, mit der das Gehäuse der Gleitrampe auf dem Türrahmen aufgeklebt ist.

Schließlich ist noch eine Drehriegelanordnung vorgesehen, bei der das Gehäuse des Drehriegels eine Grundplatte hält, die eine LED trägt, zusammen mit einer LED-Ansteuerelektronik, die die Annäherung zwischen Magnet und Magnetfeldsensor durch ein Leuchtsignal anzeigt, und so eine Anzeige für die Position der Zunge auf der Rampe angibt.

### Kurze Beschreibung der Zeichnungen

Die Erfindung wird nachfolgend anhand von Ausführungsbeispielen näher erläutert, die in den Zeichnungen dargestellt sind.

Es zeigt:
- Fig. 1: die perspektivische Ansicht einer erfindungsgemäß aufgebauten Drehriegelanordnung mit auswertbarem Türkontakt,
- Fig. 2A: eine Draufsicht auf die Anordnung der Fig. 1,
- Fig. 2B: eine Seitenansicht der Anordnung gemäß Fig. 1,
- Fig. 2C: eine Rückansicht der Anordnung gemäß Fig. 1,
- Fig. 3A: den Türrahmenabschnitt mit der Gleitrampe der erfindungsgemäßen Anordnung in einer perspektivischen Ansicht von vorn,
- Fig. 3B: den Türblattabschnitt mit dem Drehriegelverschluss,
- Fig. 3 C: die Anordnung der Fig. 3A und
- Fig. 3D: die Anordnung gemäß Fig. 3B jeweils in einer auseinandergezogenen Darstellung,
- Fig. 4A: den Verschluss gemäß der Erfindung in anders montierter Stellung am Schrank von vorne,
- Fig. 4B: dito, von hinten,
- Fig. 5A: eine perspektivische Ansicht von auf dem Türrahmen montierten Teilen des erfindungsgemäßen Verschlusses, gemäß alternativer Anordnung,
- Fig. 5B: die Teile der Fig. 5A, vor der Montage,
- Fig. 5C: die Teile, die bei dieser Alternative auf dem Türblatt montiert sind,
- Fig. 5D: die Teile der Fig. 5C in auseinandergezogener Darstellung,
- Fig. 6A, 6B, 6C und 6D: verschiedene Ansichten der Gleitrampe,
- Fig. 7A, 7B, 7C: verschiedene Ansichten des Gleitschuhs,
- Fig. 8A, 8B, 8C: verschiedene Ansichten eines Adapters für die Anordnung des Gleitschuhs,
- Fig. 9: eine perspektivische Ansicht eines nicht erfindungsgemäßen elektromechanischen Verschlusses;
- Fig. 10: eine Explosionsdarstellung der Anordnung gemäß Fig. 9;
- Fig. 11A: eine Draufsicht auf die Anordnung der Fig. 9,
- Fig. 11B: eine Schnittansicht entlang der Schnittlinie A-A der Fig. 11A,
- Fig. 12: eine vergrößerte Darstellung eines Einzelteils, der in Fig. 11B in der Mitte gekennzeichnet ist;
- Fig. 13: eine Seitenansicht der Anordnung gemäß Fig. 9; und
- Fig. 14: eine auseinander gezogene Darstellung der Anordnung der Fig. 11B.

### Besonders günstige Ausführungsform

Fig. 1 zeigt ein erfindungsgemäß aufgebautes Verschlusssystem 10, das in einem Türblatt 12 montiert ist und einen Türrahmen 20 hintergreift. Der Verschluss 10 umfasst ein Verschlussgehäuse oder Drehriegelgehäuse 16 mit einem Flansch, der eine Leuchtdiode im Bereich der Lichtscheibe 14 aufweist. Durch die Betätigung 18 kann mittels eines Gleitschuhs die Zunge 36 verschwenkt werden, so dass sie entweder das Rahmenblech 20 nicht hintergreift oder es hintergreift, wie in Fig. 1 dargestellt. Die erfindungsgemäße Anordnung weist auch die übliche Dichtung 22 auf, die auch in Fig. 2B und 2C dargestellt ist. Außerdem lässt die Fig. 2C und die Fig. 5C eine Gleitrampe 40 erkennen, auf der die Zunge 36 bzw. der Gleitschuh 42 aufgleitet, wenn der Verschluss geschlossen wird. Auf einer Grundplatte 24 in Fig. 2A, 2B und 2C ist ein Modul zur Signalverarbeitung vorgesehen, das durch eine Modulabdeckung 26 geschützt wird. Gemäß einer Steckverbindung 32 ist das Modul mit übrigen Teilen der Elektronik des Verschlusses verbunden und steuert so eine Diode an, deren Licht durch die Lichtscheibe 14 hindurch geleitet erkennbar ist. Das Licht kann beispielsweise den offenen Schalter anzeigen. Die Sensorkabel 28 leitet gemäß Fig. 2B, 2C ein Signal des Sensors, der hier im Gleitschuh 42 untergebracht ist, zu dem Datenverarbeitungsgerät mit der Abdeckung 26. Die Gleitrampe 40 wird hier auf der Rahmenseite des Türrahmens mittels einer Klebefolie 50 aufgeklebt, siehe vor dem Kleben die Anordnung der Fig. 3C mit der Gleitrampe 40.

In der Gleitrampe 40 ist eine Aussparung zur Aufnahme alternativ eines berührungslos wirkenden Magnetfeldsensors oder eines Magneten, was zu Ausführungsform gemäß Fig 1, 2A bis 2C, 3A bis 3D (Magnetfeldsensor im Gleitschuh 42) bzw. Fig. 4A, 4B, 5A bis 5D (Magnetfeldfühler in der Gleitrampe 40, Magnet im Gleitschuh).

### Gleitschuh für die Riegelzunge 36

Gemäß einer Ausführungsform wird für die Riegelzunge 36 ein Gleitschuh eingesetzt, der mit einer Gleitrampe 40 arbeitet, die im Rahmen des Industrieschranks angebracht wird. Die Rampe enthält einen Magneten 48, siehe Fig. 2 und Fig. 4, welcher von einem Sensor 52 Gleitschuh, siehe die Fig. 2, für die Zunge 36 sowie eine Gleitrampe 40, die im Rahmen des Industrieschranks angebracht wird. Die Rampe enthält einen Magneten 48, welcher von einem Sensor 52 im Gleitschuh detektiert wird, so dass ein auswertbares Signal über den Verriegelungszustand der Tür erzeugt wird.

### Gewerbliche Anwendbarkeit

Die Erfindung ist im Schaltschrankbau gewerblich anwendbar.

### Bezugszeichenliste:

- 10: Verschlusssystem
- 12: Türblech
- 14: Lichtscheibe
- 16: Drehriegelgehäuse
- 18: Betätigung
- 20: Rahmenblech
- 22: Dichtung
- 24: Grundplatte
- 26: Modulabdeckung
- 28: Sensorkabel
- 30: Folienkabel
- 32: Steckverbindung
- 34: Befestigungsschraube
- 36: Zunge
- 38: Sechskantmutter
- 40: Gleitrampe
- 42: Gleitschuh
- 44: Klebefolie
- 46: Riegel
- 48: Stabmagnet
- 50: Klebefolie
- 52: Reedsensor
- 54: Ausbruchfenster
- 56: Streublende
- 58: Einsatz Rampe
- 60: Abzugssicherung
- 62: Einsatz Gleitschuh
- 110: Gehäuse
- 112: Betätigung
- 114: Zunge
- 116: Sperrzahnschraube
- 118: Sensor
- 120: Schraube
- 122: Outdoor-Antenne
- 124: Fixierplatte 1
- 126: Sechskantmutter
- 128: Platine
- 130: Hubmagnet
- 132: Sicherungsscheibe
- 134: Druckfeder
- 136: Stößel, Verriegelung
- 138: Kappe
- 140: Schraube
- 142: Kabelführung
- 144: Autorisierungseinheit
- 146: Verschlusseinheit
- 148: E-Box
- 150: Langloch
- 152: Nut
- 154: Signal-LED
- 156: Magnet
- 158: Sensor
- 160: Riegel
- 162: Gehäuse
- 164: Gleitrampe
- 166: Magnet
- 168: Klebefolie
- 169: Gleitschuh
- 170: elektromechanischer Verschluss

## Patentansprüche

1. Verschlusssystem, umfassend eine Riegelanordnung mit einem Drehriegel (10) mit auswertbarem Türkontakt, zur Ansteuerung einer Anzeigeeinrichtung, wie LED-Modul, umfassend einen Gleitschuh (42) zum Aufsetzen auf die Riegelzunge (36) eines in einer Tür (12) montierten Drehriegels (10), zum Auflaufen auf eine vom Türrahmen (20) getragenen Gleitrampe (40), **dadurch gekennzeichnet, dass** der Gleitschuh (42) ein Gehäuse (45) mit einer Aussparung (62) umfasst zum Einsetzen von alternativ einem Magneten (48) oder einem berührungslos wirkenden Magnetfeldsensor (52).

2. Verschlusssystem nach Anspruch 1, **dadurch gekennzeichnet, dass** das Verschlusssystem eine Gleitrampe (40) aufweist, wobei in der Gleitrampe (40) eine Aussparung (55, 61) zur Aufnahme alternativ eines berührungslos wirkenden Magnetfeldsensors (52) oder eines Magneten (48) vorgesehen ist.

3. Verschlusssystem 0) nach Anspruch 1 oder 2, **dadurch gekennzeichnet, dass** das Verschlusssystem eine Gleitrampe (40) mit einem Gehäuse aufweist, wobei die Gleitrampe (40) eine Klebefläche (50) auf der Rahmenseite des Gehäuses aufweist, mit der das Gehäuse der Gleitrampe (40) auf dem Türrahmen (20) aufgeklebt ist.

4. Verschlusssystem nach Anspruch 1, 2 oder 3, **dadurch gekennzeichnet, dass** das Verschlusssystem ein Drehriegelgehäuse (16) aufweist, wobei das Gehäuse (16) des Drehriegels und damit die Tür, oder alternativ der Türrahmen eine Grundplatte (24) hält, die eine LED trägt, zusammen mit LED-Ansteuerelektronik, die die Annäherung zwischen Magnet (48) und Magnetfeldsensor (52) durch ein Leuchtsignal anzeigt und so eine Anzeige für die Position der Riegelzunge (36) auf der Gleitrampe (40) angibt.

## Claims

1. Closure system, comprising a locking arrangement, with a rotary lock (10) having an evaluatable door contact, for controlling a display device such as a LED module, comprising a sliding shoe (42), which is to be placed on the locking tongue (36) of a rotary lock (10) mounted in a door (12), for running onto a sliding ramp (40) supported by the door frame (20), **characterised in that** the sliding shoe (42) comprises a housing (45) with a recess (62) for inserting alternatively a magnet (48) or a magnetic field sensor (52) acting in a contactless manner.

2. Closure system according to claim 1, **characterised in that** the closure system has a sliding ramp (40), wherein in the sliding ramp (40) a recess (55, 61) is provided for receiving alternatively a magnetic field sensor (52) acting in a contactless manner or a magnet (48).

3. Closure system according to claim 1 or 2, **characterised in that** the closure system has a sliding ramp (40) comprising a housing, wherein the sliding ramp (40) has an adhesive surface (50) on the frame side of the housing, by means of which the housing of the sliding ramp (40) is adhered on the door frame (20).

4. Closure system according to claim 1, 2 or 3, **characterised in that** the closure system has a rotary locking housing (16), wherein the housing (16) of the rotary lock and therefore the door, or alternatively the door frame holds a base plate (24), which supports an LED, together with LED control electronics, which display the approximation between magnetic (48) and magnetic field sensor (52) by a light signal and thus indicate a display for the position of the locking tongue (36) on the sliding ramp (40).

## Revendications

1. Système de fermeture comprenant un ensemble de verrouillage avec un pêne rotatif (10) équipé d'un contact de porte pouvant être évalué, servant à commander un dispositif d'affichage, tel qu'un module à DEL, comprenant un patin (42) destiné à être appliqué sur la languette de verrouillage (36) d'un pêne rotatif (10) monté dans une porte (12) et destiné à coulisser sur une rampe de glissement (40) supportée par le cadre de porte (20), **caractérisé en ce que** le patin (42) présente un boîtier (45) pourvu d'un évidement (62) destiné à l'insertion soit d'un aimant (48) soit d'un capteur de champ magnétique (52) qui agit sans contact.

2. Système de fermeture selon la revendication 1, **caractérisé en ce que** le système de fermeture présente une rampe de glissement (40), un évidement (55, 61) étant prévu dans la rampe de glissement (40) pour la réception soit d'un aimant (48) soit d'un capteur de champ magnétique (52) qui agit sans contact.

3. Système de fermeture selon la revendication 1 ou 2, **caractérisé en ce que** le système de fermeture présente une rampe de glissement (40) avec un boîtier, la rampe de glissement (40) présentant une surface adhésive (50) sur le côté cadre du boîtier, avec lequel le boîtier de la rampe de glissement (40) est collé sur l'encadrement de porte (20).

4. Système de fermeture selon la revendication 1, 2 ou 3, **caractérisé en ce que** le système de fermeture présente un boîtier de pêne rotatif (16), le boîtier (16) de pêne rotatif et ainsi la porte, soit l'encadrement de porte, maintenant une plaque de base (24), laquelle porte une DEL, conjointement à une électronique de commande DEL, laquelle indique le rapprochement entre l'aimant (48) et le capteur de champ magnétique (52) par un signal lumineux et affiche ainsi une indication pour la position de la languette de verrouillage (36) sur la rampe de glissement (40).
